# FASCICULE DE BREVET EUROPEEN

(11) **EP 0 039 963 B1**
(45) Date de publication et mention de la délivrance du brevet: **18.01.1984**
(21) Numéro de dépôt: 81200430.7
(22) Date de dépôt: 14.04.1981
(51) Int. Cl.: B66C 11/18

(54) **Grue à tour**
Turmdrehkran
Tower crane

(30) Priorité: 18.04.1980 BE 58514
(43) Date de publication de la demande: 18.11.1981
(73) Titulaire: Theyskens, Karel Helena August, B-3950 Beringen (BE)
(72) Inventeur: Theyskens, Karel Helena August, B-3950 Beringen (BE)
(74) Mandataire: De Rycker, Rudolf, Ir.

## Description

La présente invention est relative à une grue à tour qui comporte un mât et une flèche télescopique montée sur ce dernier, avec un chariot, cette flèche comportant au moins deux parties extensibles, à savoir une partie de pied fixée au mât et une partie de pointe coulissante, chacune d'elles possédant une voie de roulement s'étendant suivant sa direction longitudinale pour le chariot, la flèche étant dotée de moyens pour bloquer les deux parties l'une par rapport à l'autre, la grue possédant un treuil et un câble fixé à celui-ci, pour l'extension et le retrait de la flèche aussi bien que pour la circulation du chariot sur la flèche, dont une première partie qui peut faire circuler le chariot à partir du mât, est solidaire de ce chariot et s'étend par l'intermédiaire d'au moins une poulie à câble montée à l'extrémité écartée du mât, de la partie de pointe de la flèche, vers le treuil, tandis qu'une seconde partie qui peut faire circuler le chariot vers le mât, est également fixée à ce chariot et s'étend par l'intermédiaire d'au moins une poulie à câble montée sur l'extrémité située du côté du mât, de la partie de pied de la flèche, vers le treuil, les deux parties du câble étant enroulées de telle sorte sur le tambour de treuil que l'une d'elles soit déroulée de ce tambour quand l'autre y est enroulée.

Une grue à tour de ce genre est décrite dans FR-A-2190711. Dans cette grue la première partie de câble s'étend à partir de la poulie à câble sur l'extrémité éloignée du mât, de la partie de pointe de la flèche, vers le mât pour passer sur une poulie à câble qui est montée sur l'extrémité dirigée vers le mât de cette partie de pointe, puis s'éloigne du mât et passe autour d'une poulie à câble qui est montée sur l'extrémité éloignée du mât, de la partie de pied de la flèche. Cette première partie retourne ensuite jusqu'au mât, où elle est enroulée sur le tambour du treuil qui est monté sur la partie de pied de la flèche à proximité du mât. La seconde partie du câble s'étend à partir du chariot directement vers l'extrémité située sur le mât, de la partie de pied de la flèche et y est enroulée sur le tambour du treuil.

Afin de permettre au chariot de se déplacer sur toute la longueur de la flèche en position d'extension, celui-ci coopère avec un faux chariot. Si le chariot peut rouler directement sur la voie de roulement de la partie de pied, il ne peut rouler sur la voie de roulement de la partie de pointe que par l'intermédiaire du faux chariot auquel il doit être couplé. Le chariot se déplace donc ensemble avec le faux chariot sur la flèche en position de retrait ou sur la partie de pointe en position d'extension de la flèche et se déplace seul sur la partie de pied de la flèche en position d'extension. Le couplage ou le découplage du chariot par rapport au faux chariot se fait automatiquement chaque fois que le chariot passe de la partie de pied à la partie de pointe ou inversement.

Dans la grue connue, la première partie du câble peut faire circuler l'ensemble formé par le chariot et le faux chariot à partir du mât lorsque la flèche est en retrait et que ses parties sont reliées entre elles. Quand l'ensemble a atteint l'extrémité éloignée du mât de la partie de pied de la flèche, les parties de flèche sont libérées l'une de l'autre tandis que l'ensemble des chariots est rendu solidaire de la partie de pointe de la flèche. A l'aide de la première partie de câble, il est alors possible d'amener la flèche en extension, l'ensemble susdit accompagnant alors le déplacement de la partie de pointe de la flèche. Pour ramener la flèche en position de retrait, l'ensemble doit tout d'abord être reverrouillé sur l'extrémité libre de la partie de pointe de la flèche. A l'aide de la seconde partie de câble, l'ensemble est tiré vers le mât, avec pour résultat que la partie de pointe de la flèche rentre dans la partie de pied. Quand la partie de pointe est complètement escamontée, les parties de flèche sont automatiquement couplées entre elles, tandis que le chariot est automatiquement libéré du faux chariot et ce dernier est couplé à la partie de pointe, de telle sorte qu'alors le chariot peut être amené à circuler au moyen de la seconde partie de câble sur la partie de pied de la flèche.

Le déplacement du chariot lors de l'extension de la flèche constitue un inconvénient. En effet, la charge maximale que peut supporter la flèche est d'autant plus petite que cette charge se trouve plus éloignée du mât et est proportionnellement moins élevée lorsque le chariot portant la charge est uniquement supporté par la partie de pointe de la flèche en position d'extension que lorsque celui-ci est supporté aussi bien par la partie de pied que par la partie de pointe de la flèche en position de retrait. L'opérateur de la grue doit donc faire attention à une surcharge éventuelle lors de l'extension. Etant donné que le retrait de la flèche est amorcé avec le chariot à l'extrémité de pointe de la flèche le chariot se rapproche du mât au cours du retrait ce qui exclut une surcharge de la flèche pendant ce retrait.

Dans cette grue connue, la butée de fin de course de la partie de pointe de la flèche peut être utilisée pour retenir le chariot lors de l'extension mais lors du retrait, ce chariot doit être bloqué positivement sur la partie de flèche, ce qui nécessite un système de verrouillage. En plus l'utilisation d'un faux chariot nécessite également un système de verrouillage supplémentaire pour verrouiller le chariot et le faux chariot l'un à l'autre, ce qui complique la construction.

Une grue équivalente est décrite dans FR-A-463 533. Cette grue diffère de la grue connue décrite ci-devant en ce que les deux parties de câble sont remplacées par une chaîne unique sans fin, le treuil étant remplacé par une roue à chaîne entraînée et en ce que le chariot peut se déplacer sans faux chariot du mât jusqu'à la pointe de la flèche en position d'extension. La chaîne sans fin parcourt un chemin analogue à celui parcouru par les deux parties de câble dans la grue décrite ci-devant. Il en résulte que le chariot se déplace avec la partie de pointe de la flèche aussi bien lors de l'extension que lors du retrait de cette flèche. Cette grue présente donc les mêmes désavantages que la grue connue décrite ci-devant, abstraction faite des désavantages découlant de l'utilisation d'un faux chariot.

L'invention a pour but d'éliminer ces inconvénients et d'offrir une grue à tour qui comporte un mât et une flèche télescopique montée sur ce dernier, avec un chariot qui peut être amené d'une façon très simple à circuler sur toute la longueur de la flèche, cette dernière étant en extension complète aussi bien que totalement en retrait, la flèche pouvant être amenée en position d'extension sans que le chariot se déplace, ce chariot pouvant demeurer sur la partie de pied, tandis que des mécanismes de blocage complexes pour verrouiller le chariot sur la flèche ne sont nécessaires ni pour le retrait, ni pour l'extension de la flèche.

A cette fin, la première partie du câble s'étend par l'intermédiaire de la poulie à câble sur l'extrémité éloignée du mât, de la partie de pointe de la flèche, directement vers le mât, au moins jusqu'à la partie de pied de la flèche, de telle sorte que cette partie de câble peut non seulement faire circuler le chariot vers l'extrémité de la flèche éloignée du mât mais aussi, quand le déplacement du chariot dans la direction de l'extrémité éloignée du mât, de la partie de pointe de la flèche est empêché, peut tirer cette partie de pointe dans la partie de pied de la flèche, tandis que la seconde partie de câble passe tout d'abord sur la poulie à câble à l'extrémité située du côté du mât, de la partie de pied de la flèche, mais s'éloigne ensuite à nouveau du mât jusqu'à une poulie à câble qui est montée à l'extrémité éloignée du mât, de cette partie de pied de la flèche, revient autour de cette poulie en direction du mât, passe sur au moins une poulie à câble à l'extrémité dirigée vers le mât, de la partie de pointe de la flèche, s'éloigne ensuite à nouveau du mât et finalement en passant sur une seconde poulie à câble montée à l'extrémité éloignée du mât, de la partie de pied de la flèche, revient en direction du mât, de telle sorte que cette seconde partie de câble non seulement peut faire circuler le chariot vers le mât, mais aussi, quand le déplacement du chariot dans la direction de l'extrémité située du côté du mât, de la partie de pied de la flèche, est empêché, peut faire sortir la partie de pointe de la flèche de cette partie de pied.

Aussi bien lors du retrait que lors de l'extension, le chariot peut se trouver à une extrémité de la flèche, tandis que la partie de câble reliée à ce chariot qui réalise la sortie ou le retrait de la flèche, exerce une traction dans le sens opposé au sens de coulissement de la partie de pointe de la flèche, de telle sorte qu'il suffit que le chariot soit maintenu contre une butée à l'extrémité de la flèche et aucun mécanisme de couplage embrayable et débrayable du chariot avec la flèche n'est nécessaire. La rentrée ou la sortie de la flèche peut également avoir lieu quand le chariot ne se trouve pas à une extrémité de la flèche, mais alors ce chariot doit être bloqué sur une partie de flèche. On peut utiliser dans ce but un mécanisme de blocage simple pouvant par exemple être actionné manuellement à distance. En tous cas, le chariot peut toujours être déplacé sur toute la longueur de la flèche, sans que cette dernière rentre ou sorte, quelle que soit aussi la position de coulissement de la flèche.

Dans une forme de réalisation particulière de l'invention, le treuil est monté sur l'extrémité située du côté du mât, de la partie de pied de la flèche, et les extrémités, s'étendant jusqu'à la partie de pied de la flèche, des deux parties du câble sont fixées directement au tambour de treuil à cette extrémité de la partie de pied.

Dans une forme de réalisation particulière de l'invention, les deux parties de câble sont des parties distinctes qui sont chacune fixées par un bout au chariot et par leur autre bout sont enroulées dans le sens opposé sur le tambour du treuil et lui sont fixées.

D'autres détails et avantages de l'invention ressortiront de la description ci-après d'une grue à tour et d'une flèche télescopique utilisée avec celle-ci, suivant l'invention ; cette description est uniquement donnée à titre d'exemple non limitatif et en se référant au dessin annexé.

La figure est une vue en élévation latérale schématique d'une partie d'une grue à tour suivant l'invention.

La grue à tour illustrée à la figure, à l'exception de la flèche télescopique, est de construction connue. Cette grue sera uniquement décrite dans la mesure nécessaire à la compréhension de l'invention.

D'une façon courante, la grue à tour comprend un mât 1, qui peut aussi être télescopique et qui est monté soit de façon fixe, soit avec une possibilité de pivotement sur un bâti non représenté à la figure.

A son extrémité supérieure, le mât 1 porte une flèche qui est constituée par une partie de pied 2 et une partie de pointe 3 pouvant coulisser vers l'intérieur et l'extérieur de la partie 2. Cette partie de pied 2 peut être fixée rigidement, à rotation ou comme représenté de façon articulée par une articulation 4 au sommet du mât 1. L'alignement de la flèche articulée a lieu d'une façon connue à l'aide d'un câble non représenté à la figure qui, d'autre part, est fixé à la partie de pied 2 et, d'autre part, s'étend par l'intermédiaire d'une poulie à câble sur une tour, vers un treuil. Ce dernier pas plus que la tour, articulée par exemple sur l'extrémité côté mât de la partie de pied 2, n'est représentée à la figure.

Le mât 1 est fait d'une façon courante d'un treillis métallique, non représenté à la figure. Les deux parties 1 et 2 de la flèche également sont faites d'un treillis métallique qui n'a pas été représenté dans un but de clarté à la figure.

La partie de pied 2 forme une rigole en forme de U renversé, qui est complètement ouverte sur le côté inférieur.

La partie de pointe 3 de la flèche 2, 3 forme un caisson fermé latéralement de treillis à section transversale approximativement triangulaire, qui s'adapte dans la rigole précitée formée par la partie de pied 2.

Le chariot 14 est suspendu à la partie de pied 2 et/ou la partie de pointe 3 de la flèche 2, 3 à l'aide de deux jeux de galets qui coopèrent respectivement avec une voie de roulement de la partie de pied 2 et une voie de roulement de la partie de pointe 3.

En position d'extension de la flèche, le chariot 14 peut circuler sans obstacle sur toute la longueur de la flèche. La transition d'une partie à l'autre de la flèche a lieu uniformément, sans heurts, parce qu'un jeu de galets roule sur la voie de roulement d'une des parties et l'autre jeu de galets se déplace dans le prolongement de la surface de support de la voie de roulement de l'autre partie de flèche.

Le coulissement de retrait et d'extension de la flèche 2, 3 et la circulation du chariot 14 ont lieu à l'aide d'un seul et même câble constitué par deux parties de câble 26 et 27, qui sont entraînées par un treuil 28. Ce dernier est d'une construction connue en soi et est donc constitué comme il est courant par un tambour et un moteur d'entraînement qui lui est relié. Le treuil 28 est monté sur l'extrémité côté mât de la partie de pied 2 de la flèche 2, 3.

Les deux parties de câble 26 et 27 sont fixées par une extrémité, respectivement côté pointe de la flèche et côté mât, au chariot 14. Les deux parties de câble 26 et 27 peuvent former deux câbles distincts, cas dans lequel leurs autres extrémités sont fixées au tambour du treuil 28. A ces extrémités, les deux parties de câble 26 et 27 sont enroulées sur une certaine longueur en sens opposé sur le tambour de treuil 28, de telle sorte qu'avec la rotation du tambour, une partie de câble y est enroulée et l'autre en est déroulée. Les deux parties de câble 26 et 27 peuvent aussi ne former qu'une seule longueur qui est alors enroulée sur une certaine distance sur le tambour du treuif 28. En fait ceci revient à une fixation des dernières extrémités précitées des parties de câble au tambour du treuil grâce à leur réunion et leur enroulement autour du tambour, de telle sorte que l'on obtienne lors de la rotation du tambour de treuil, qu'une des parties de câble se raccourcisse dans la même mesure où l'autre partie s'allonge.

La première partie de câble 26 s'étend depuis le chariot 14, tout d'abord vers la pointe de la partie de pointe 3 de la flèche, passe sur une poulie à câble 29 montée à cette pointe et revient ensuite vers le mât 1, directement vers le treuil 28. La seconde partie de câble 27 s'étend à partir du chariot 14, d'abord vers le mât 1, sur une poulie à câble 30 montée à l'extrémité côté mât 1 de la partie de pied 2 de la flèche, pour s'écarter du mât 1 et passer sur une poulie à câble 31 qui est montée à l'extrémité éloignée du mât 1, de la partie de pied 2, revient en direction du mât 1 et en passant sur deux poulies à câble 32 montées à l'extrémité côté mât de la partie de pointe 3 de la flèche, s'écarte à nouveau du mât 1 jusqu'à l'extrémité éloignée de ce dernier de la partie de pied 2, revient en passant sur une poulie à câble 33 montée à cette extrémité, vers le mât 1 et parvient finalement en passant sur une poulie à câble 34 montée à l'extrémité côté mât de la partie de pied 2, au treuil 28.

Les deux parties 2 et 3 de la flèche peuvent être bloquées l'une par rapport à l'autre en plusieurs positions à l'aide d'un dispositif de couplage électrique 35. De tels dispositifs de couplage sont connus en soi. Le dispositif de couplage peut par exemple être constitué par un verrou à actionnement électro-magnétique, qui est monté sur l'une des parties de flèche et coopère avec des ouvertures pratiquées dans l'autre partie de flèche. Le verrou est par exemple monté à l'extrémité éloignée du mât 1, de la partie de pied 2, tandis que la partie de pointe 3 de la flèche est dotée de plusieurs ouvertures pour ce verrou. Les ouvertures sont situées de telles sorte qu'en position d'escamotage total de la partie de pointe 3, en position d'extension totale de cette partie 3 et en plusieurs positions intermédiaires, le verrou du dispositif 35 peut entrer dans et sortir d'une des ouvertures de la partie de pointe 3 pour coupler ou dégager mutuellement les parties de flèche. Le verrou du dispositif de couplage 35, tout comme le treuil 28, est commandé à distance par l'opérateur de la grue à tour.

Le retrait et l'extension par coulissement de la flèche 2, 3 et la circulation du chariot 14 ont lieu comme suit :
Quand la flèche est totalement escamotée, le chariot 14 peut être déplacé en va-et-vient sur les deux parties de flèche 2 et 3 glissées l'une dans l'autre, à l'aide des parties de câble 26 et 27 et en fonction du sens de rotation du tambour du treuil 28. De préférence, les deux parties de flèche sont alors couplées ensemble, de telle sorte qu'en cas de blocage éventuel du chariot 14, aucune extension de la flèche n'ait lieu.

Quand le chariot 14 se trouve à l'extrémité côté mât 1 de la partie de pied 2, la partie de pointe 3 de la flèche peut être amenée en extension, après avoir découplé mutuellement les deux parties de flèche 2 et 3 à l'aide de la partie de câble 27 et en enroulant cette partie de câble sur le tambour de treuil 28. En fait, la partie de câble 27 tire le chariot 14 en direction du mât 1, ce qui est rendu impossible parce que ce chariot 14 se trouve déjà à l'extrémité de la partie de pied et ne peut plus avancer à cause d'une butée montée à cette extrémité. La partie de câble 27, étant donné qu'elle est raccourcie, ne peut donc que pousser vers l'extérieur, l'extrémité de la partie de pointe 3 située dans la partie de pied 2.

Quand la partie de pointe 3 ne peut plus être avancée en extension, soit parce que cette partie de pointe est déjà au maximum d'extension, soit parce qu'elle est bloquée par le dispositif de couplage 35 mis en action avant l'extension totale de cette partie de pointe 3, on peut alors faire circuler le chariot 14 sur l'ensemble de la flèche amenée totalement ou partiellement en extension, en enroulant la partie de câble 26 sur le tambour du treuil 28. A l'aide de la partie de câble 27, on peut faire circuler le chariot 14 dans l'autre sens sur toute la longueur de la flèche. Il est évident que les parties de flèche 2 et 3 doivent être dotées des butées nécessaires pour limiter l'extension de la partie de pointe 3 ou qu'à l'extension maximum, le dispositif de couplage 35 ou un autre dispositif de couplage doit entrer automatiquement en action. Pour éviter que lors de l'enroulement de la partie de câble 26 et avec un blocage éventuel du chariot 14, la partie de pointe ne revienne en retrait, il est préférable après la sortie de cette partie de pointe 3, de bloquer cette dernière par rapport à la partie de pied 2 au moyen du dispositif de couplage 35.

Pour ramener alors la partie de pointe 3 en retrait dans la partie de pied 2, on fait d'abord circuler le chariot 14 jusqu'à la pointe de la partie 3 en enroulant la partie de câble 26. Il est évident que la partie de pointe 3 est dotée à sa pointe d'une butée pour y retenir le chariot 14. Dès que le chariot 14 rencontre cette butée, on peut alors, en continuant à enrouler la partie de câble sur le tambour du treuil 28 et après avoir découplé mutuellement les parties de flèche 2 et 3, faire glisser la partie de pointe 3 de la flèche dans la partie de pied 2.

Grâce à la disposition des parties de câble 26 et 27, le retrait de la flèche a lieu à la même vitesse que la circulation du chariot 14, tandis que la sortie ou l'extension a lieu à la moitié de cette vitesse. Dans la position escamotée aussi bien que dans la position en extension totale ou partielle, le chariot 14 peut circuler toujours sur toute la longueur de cette flèche. Aucun blocage du chariot n'est nécessaire, ni lors de l'extension, ni lors du retrait de la flèche. Le chariot 14 est retenu dans l'un et l'autre cas par la butée requise de toute manière à l'extrémité de la flèche, tandis que la partie de câble qui assure le retrait ou l'extension, tire le chariot 14 contre cette butée. Dans une variante de la grue à tour décrite ci- avant, cette grue peut être cependant dotée d'un ou plusieurs mécanismes de blocage qui empêchent le déplacement du chariot en direction du mât sur la partie de pied de la flèche, ou à partir du mât sur la partie de pointe de la flèche. Dans cette variante, il n'est pas alors nécessaire que lors de l'extension ou du retrait de la flèche, le chariot se trouve à l'extrémité de mât et respectivement à l'extrémité de pointe de la flèche. La flèche peut être amenée en extension en retenant le chariot sur la partie de pied au moyen d'un mécanisme de blocage et la flèche peut aussi être amené en retrait en retenant ce chariot sur la partie de pointe au moyen d'un mécanisme de blocage. Ces mécanismes de blocage peuvent être commandés à distance manuellement et peuvent être de construction très simple. L'extension et le retrait de la flèche ont lieu à la même vitesse que dans la forme de réalisation décrite ci- avant.

La grue peut comprendre, au lieu de deux mécanismes de blocage qui retiennent le chariot dans un sens sur la partie de pied ou respectivement la partie de pointe, un ou deux mécanismes de blocage qui peuvent empêcher le mouvement du chariot dans les deux sens de déplacement. Un tel mécanisme de blocage peut par exemple être analogue au mécanisme de blocage 35 susdit dont le verrou peut être monté sur le chariot 14 tandis que les ouvertures pour ce verrou peuvent être prévues dans la partie de pied 2, dans la partie de pointe 3 ou aussi bien dans la partie de pied 2 que dans la partie de pointe 3.

En bloquant le chariot en même temps, dans les deux sens de déplacement sur la partie de pied 3 au moyen d'un tel mécanisme de blocage, on peut aussi bien amener en retrait que sortir la partie de pointe 3, le retrait ou cette sortie s'effectuant à une vitesse qui est la moitié de la vitesse avec laquelle le chariot se déplace sur la flèche 2, 3 lors de son déplacement.

Si par contre on bloque au moyen d'un tel mécanisme de blocage le chariot 14 en même temps dans les deux sens de déplacement sur la partie de pointe 3 de la flèche 2, 3, on peut également aussi bien amener en retrait que sortir la partie de pointe 3 mais la vitesse de ce retrait et de cette sortie est alors la même que la vitesse de déplacement normale du chariot 14.

La grue à tour est naturellement encore dotée d'une façon courante, d'un câble de levage qui est commandé par un treuil distinct. Ce treuil peut par exemple être agencé à la partie inférieure de la grue, le câble de levage s'étendant alors vers le haut pour passer sur une poulie à câble montée au sommet du mât 1 et se diriger vers le chariot où ce câble passe alors de la manière habituelle autour des poulies à câble, et ensuite autour d'une poulie montée au bout de la partie de pointe 3 vers une poulie montée à l'autre extrémité de cette partie de pointe, et finalement autour de cette dernière poulie vers l'extrémité écartée du mât 1, de la partie de pied 2 où ce câble est alors fixé.

Le treuil pour le déplacement du câble commandant le retrait et l'extension de la flèche et la circulation du chariot, ne doit pas nécessairement être monté sur la flèche. Ce treuil peut aussi être monté sur le mât ou sur le bâti de celui-ci. Dans ce dernier cas, le même treuil peut comporter plusieurs tambours couplés ou pouvant être couplés entre eux, le câble précité étant alors enroulé sur un premier tambour, tandis qu'un autre tambour peut déplacer le câble de levage et éventuellement d'autres tambours encore peuvent commander le câble pour dresser le mât et un câble pour ajuster l'inclinaison de la flèche par rapport au mât.

Quand le treuil est monté sur l'extrémité de mât de la flèche, la poulie à câble à cette extrémité pour la seconde partie de câble, qui peut faire circuler le chariot vers le mât, n'est pas absolument nécessaire. La partie de câble peut s'étendre directement vers le tambour de treuil.

La flèche télescopique peut aussi être constituée par plus de deux parties. Dans le cas de trois parties, la partie médiane est à considérer comme la partie de pied précitée par rapport à la partie de pointe, mais comme la partie de pointe précitée par rapport à la partie fixée au mât.

## Revendications

1. Grue à tour comportant un mât (1) et une flèche télescopique (2, 3) montée sur ce dernier, avec un chariot (14), cette flèche (2, 3) comportant au moins deux parties extensibles (2 et 3), à savoir une partie de pied (2) fixée au mât (1) et une partie de pointe coulissante (3), chacune d'elles possédant une voie de roulement s'étendant suivant sa direction longitudinale pour le chariot (14), la flèche (2, 3) étant dotée de moyens pour bloquer les deux parties (2 et 3) l'une par rapport à l'autre, la grue possédant un treuil (28) et un câble (26, 27) fixé à celui-ci, pour l'extension et le retrait de la flèche (2, 3) aussi bien que pour la circulation du chariot (14) sur la flèche (2, 3), dont une première partie (26) qui peut faire circuler le chariot (14) à partir du mât, est solidaire de ce chariot (14) et s'étend par l'intermédiaire d'au moins une poulie à câble (29) montée à l'extrémité écartée du mât (1), de la partie de pointe (3) de la flèche, vers le treuil (28), tandis qu'une seconde partie (27) qui peut faire circuler le chariot (14) vers le mât (1), est également fixée à ce chariot (14) et s'étend par l'intermédiaire d'au moins une poulie à câble (30) montée sur l'extrémité située du côté du mât (1), de la partie de pied (2) de la flèche (2, 3), vers le treuil (28), les deux parties du câble (26 et 27) étant enroulées de telle sorte sur le tambour de treuil (28) que l'une d'elles soit déroulée de ce tambour quand l'autre y est enroulée, caractérisée en ce que la première partie du câble (26) s'étend par l'intermédiaire de la poulie à câble (29) sur l'extrémité éloignée du mât (1), de la partie de pointe de la flèche (3), directement vers le mât (1), au moins jusqu'à la partie de pied (2) de la flèche (23), de telle sorte que cette partie de câble (26) peut non seulement faire circuler le chariot (14) vers l'extrémité de la flèche (2, 3) éloignée du mât (1) mais aussi, quand le déplacement du chariot (14) dans la direction de l'extrémité éloignée du mât (1), de la partie de pointe (3) de la flèche (2, 3) est empêché, peut tirer cette partie de pointe (3) dans la partie de pied (2) de la flèche, tandis que la seconde partie de câble (27) passe tout d'abord sur la poulie à câble (30) à l'extrémité située du côté du mât (1), de la partie de pied (2) de la flèche (2, 3), mais s'éloigne ensuite à nouveau du mât (1) jusqu'à une poulie à câble (31) qui est montée à l'extrémité éloignée du mât (1), de cette partie de pied (2) de la flèche (2, 3), revient autour de cette poulie (31) en direction du mât (1), passe sur au moins une poulie à câble (32) à l'extrémité dirigée vers le mât (1), de la partie de pointe (3) de la flèche, s'éloigne ensuite à nouveau du mât (1) et finalement en passant sur une seconde poulie à câble (33) montée à l'extrémité éloignée du mât (1), de la partie de pied (2) de la flèche (2, 3), revient en direction du mât (1), de telle sorte que cette seconde partie de câble (27) non seulement peut faire circuler le chariot (14) vers le mât (1), mais aussi, quand le déplacement du chariot (14) dans la direction de l'extrémité située du côté du mât (1), de la partie de pied (2) de la flèche (2, 3), est empêché, peut faire sortir la partie de pointe (3) de la flèche (2, 3) de cette partie de pied (2).

2. Grue à tour suivant la revendication 1, caractérisée en ce que le treuil (28) est monté sur l'extrémité située du côté du mât (1), de la partie de pied (2) de la flèche (2, 3), et les extrémités, s'étendant jusqu'à la partie de pied (2) de la flèche (2, 3), des deux parties du câble (26 et 27) sont fixées directement au tambour de treuil (28) à cette extrémité de la partie de pied (2).

3. Grue à tour suivant la revendication 2, caractérisée en ce que la seconde partie de câble (27) passe sur deux poulies à câble (32) qui sont montées à l'extrémité côté mât de la partie de pointe (3) de la flèche (2, 3).

4. Grue à tour suivant l'une quelconque des revendications 1 à 3, caractérisée en ce que les deux parties de câble (26 et 27) sont des parties distinctes qui sont chacune fixées par un bout au chariot (14) et par leur autre bout son enroulées dans le sens opposé sur le tambour du treuil (28) et lui sont fixées.

5. Grue à tour suivant l'une quelconque des revendications 1 à 4, caractérisée en ce que la flèche (2, 3) comprend au moins à l'extrémité côté mât de la partie de pied (2) et à l'extrémité de pointe de la partie de pointe (3), une butée pour le chariot (14), butée qui empêche que le chariot (14) quitte ces parties (2 et 3), et en ce qu'au moins la butée sur la partie de pied (2), ou respectivement la butée sur la partie de pointe (3), peut empêcher le déplacement du chariot (14) dans la direction de l'extrémité côté mât de la partie de pied (2) lors de l'extension de la flèche (2, 3), et respectivement dans la direction de l'extrémité écartée du mât (1) de la partie de pointe (3) lors du retrait de la flèche (2, 3).

6. Grue à tour suivant l'une quelconque des revendications 1 à 5, caractérisée en ce qu'elle comporte au moins un mécanisme de blocage (35) qui empêche le chariot (14) de circuler vers l'extrémité de mât quand il se trouve sur la partie de pied (2) et de circuler vers l'extrémité de pointe (3) quand il se trouve sur la partie de pointe (3), de telle sorte donc qu'en mettant en service ce mécanisme de blocage (35), la flèche (2, 3) peut être amenée en extension et respectivement en retrait.

7. Grue à tour suivant l'une quelconque des revendications 1 à 5, caractérisée en ce qu'elle comprend au moins un mécanisme de blocage (35) pouvant bloquer le chariot (14) en même temps dans les deux sens de déplacement sur au moins une des parties de flèche (2 ou 3), de sorte que la partie de pointe (3) puisse aussi bien être amené en retrait que sorti lorsque le chariot (14) est bloqué dans les deux sens de déplacement sur une des parties de flèche (2 ou 3) au moyen de ce mécanisme de blocage (35).

## Claims

1. Tower crane comprising a pylon (1) and a telescopic jib (2, 3) mounted thereon, with a crab (14), said jib (2, 3) comprising at least two extensible parts (2 and 3), namely a foot part (2) secured to the pylon (1) and a sliding point part (3), each said parts having a running track extending along the lengthwise direction thereof for the crab (14), the jib (2, 3) being provided with means for locking both parts (2 and 3) relative to one another, the crane having a winch (28) and a cable (26, 27) secured thereto for extending and retracting the jib (2, 3) as well for travelling of the crab (14) on the jib (2, 3), a first part of which (26), which can cause the crab (14) to move away from the pylon, being integral with said crab (14) and extending through at least one cable pulley (29) mounted on the end removed from the pylon (1), of the point part (3) of the jib towards the winch (28), while a second part (27) which can cause the crab (14) to move towards the jib (1), is also secured to said crab (14) and extends through at least one cable pulley (30) mounted on that end located on the pylon (1) side, of the foot part (2) of the jib (2, 3), towards the winch (28), both cable parts (26 and 27) being so wound on the winch (28) drum that the one part be unwound from said drum when the other part is wound thereon, characterized in that the first cable part (26) extends through the cable pulley (29) on that end removed from the pylon (1) of the point part of the jib (3), directly towards the pylon (1), at least up to the foot part (2) of the jib (2, 3), in such a way that said cable part (26) may not only travel the crab (14) towards that end of the jib (2, 3) removed from the pylon (1) but also, when the movement of the crab (14) in the direction of that end removed from the pylon (1) of the point part (3) of the jib (2, 3) is prevented, may pull said point part (3) into the foot part (2) of the jib, while the second cable part (27) first passes over the cable pulley (30) on that end lying on the pylon (1) side, of the foot part (2) of the jib (2, 3), but then extends away again from the pylon (1) to a cable pulley (31) which is mounted on that end removed from the pylon (1), of said foot part (2) of the jib (2, 3), returns about said pulley (31) in the direction of the pylon (1), passes at least over a cable pulley (32) on that end facing the pylon (1), of the point end (3) of the jib, then extends away again from the pylon (1) and finally by passing over a second cable pulley (33) mounted on that end removed from pylon (1) of the foot part (2) of the jib (2, 3), returns in the direction of the pylon (1), in such a way that said second cable part (27) not only may cause the crab (14) to move towards the pylon (1), but also when the movement of the crab (14) in the direction of the end lying on the pylon (1) side, of the foot part (2) of the jib (2, 3) is prevented, may extend the point part (3) of the jib (2, 3) out of said foot part (2).

2. Tower crane as defined in claim 1, characterized in that the winch (28) is mounted on that end lying on the pylon side (1), of the foot part (2) of the jib (2, 3), and the ends extending up to the foot part (2) of the jib (2, 3), of both parts of the cable (26 and 27) are directly secured to the winch drum on said end of the foot part (2).

3. Tower crane as defined in claim 2, characterized in that the second cable part (27) passes over two cable pulleys (32) which are mounted on the pylon-side end of the point part (3) of the jib (2, 3).

4. Tower crane as defined in any one of claims 1 to 3, characterized in that both cable parts (26 and 27) are discrete parts which are each secured with the one end thereof to the crab (14) and with the other end thereof are wound in opposite direction on the winch (28) drum and are secured thereto.

5. Tower crane as defined in any one of claims 1 to 4, characterized in that the jib (2, 3) comprises at least on the pylon-side end of the foot part (2) and on the tip end of the point part (3), a stop for the crab (14), which stop prevents the crab (14) leaving said parts (2 and 3), and in that at least the stop on the foot part (2), or respectively the stop on the point part (3), can prevent the movement of the crab (14) in the direction of the pylon-side end of the foot part (2) during the extension of the jib (2, 3), and respectively in the direction of the end removed from the pylon (1), of the point part (3) during the retracting of the jib (2, 3).

6. Tower crane as defined in any one of claims 1 to 5, characterized in that it comprises at least one locking mechanism (35) which prevents the crab (14) moving towards the pylon end when it lies on the foot part (2) and moving towards the point (3) end when it lies on the point part (3), in such a way thus that by bringing said locking mechanism (35) into operation, the jib (2, 3) may be extended and respectively retracted.

7. Tower crane as defined in any one of claims 1 to 5, characterized in that it comprises at least one locking mechanism (35) which may lock the crab (14) simultaneously in both movement directions on at least one of the jib parts (2 or 3), in such a way that the point part (3) may as well be retracted as extended when the crab (14) is locked in both movement directions on one of the jib parts (2 or 3) by means of said locking mechanism (35).

## Patentansprüche

1. Turmdrehkran, die einen Kranturm (1) und einen auf demselben montierten Teleskopausleger (2, 3) mit einer Laufkatze (14) aufweist, wobei dieser Ausleger (2, 3) wenigstens zwei auseinanderschiebbare Teile (2 und 3), d. h. einen am Kranturm (1) befestigten Hinterteil (2) und einen verschiebbaren Aussenteil (3), aufweist, wobei jeder dieser beiden Auslegerteile ein Längsgeleise für den Lauf der vorgenannten Laufkatze (14) aufweist und der Ausleger (2, 3) mit Mittel für das gegenseitige Blockieren seiner beiden vorgenannten Teile (2, 3) ausgestattet ist, und der Kran mit einer Kabelwinde (28) versehen ist, sowie mit einem an derselben befestigten zweiteligen Kabel (26, 27) sowohl für das Hinausschieben und Zurückschieben des Auslegers (2, 3) als für den Antrieb der Bewegung der Laufkatze (14) auf dem Ausleger (2, 3), dessen erster Kabelteil (26) für den Antrieb der Laufkatze (14) ab dem Kranturm (1) an derselben befestigt ist und sich mittels wenigstens einer einzigen am vom Kranturm entfernten Ende des Aussenteiles (3) des Auslegers angeordneten Kabelscheibe (29) nach die Kabelwinde (28) hinzu erstreckt, während ein zweiter Kabelteil (27) für den Laufkatzenantrieb in der Richtung nach dem Kranturm (1) ebenfalls an der Laufkatze (14) befestigt ist und sich mittels wenigstens einer, am kranturmseitigen Ende des Anlegerhinterteiles (2) des Auslegers (2, 3) angeordneten Kabelscheibe (30) nach der vorgenannten Kabelwinde (28) hinzu erstreckt, wobei die beiden Kabelteile (26 und 27) derart auf der Trommel der Kabelwinde (28) aufgewickelt sind, dass der eine Teil sich abwickelt während des Aufwickelns des anderen Teiles, dadurch gekennzeichnet, dass der erste Kabelteil (26) sich mittels der Kabelscheibe (29) am vom Kranturm (1) entfernten Einde des Aussenteiles (3) des Auslegers unmittelbar nach dem Kranturm hinzu, wenigstens bis zum Hinterteil (2) des Auslegers (2, 3) erstreckt, derart dass dieser Kabelteil (26) imstande ist nicht nur die Bewegung der Laufkatze (14) nach dem vom Kranturm (1) entfernten Ende des Auslegers (2, 3) anzutreiben, sondern ebenfalls den Aussenteil (3) desselben in den Hinterteil (2) des Auslegers zurückzuziehen, wenn die Bewegung der Laufkatze (14) nach dem vom Kranturm (1) entfernten Ende des Aussenteiles (3) des Auslegers (2,3) verhindert ist, während der zweite Kabelteil (27) erst über die Kabelscheibe (30) am turmseitigen Ende des Hinterteiles (2) des Auslegers (2, 3) läuft, sich darauf wieder vom Kranturm (1) bis zu einer am vom Kranturm (1) entfernten Ende dieses Hinterteiles (2) des Auslegers (2, 3) angeordneten Kabelscheibe (31) entfernt, um diese Kabelscheibe (31) herum nach dem Kranturm (1) hinzu zurückkehrt, wenigstens über eine am turmseitigen Ende des Aussenteiles (3) des Auslegers (2, 3) befindliche Kabelscheibe (32) läuft, sich darauf wieder vom Kranturm (1) entfernt und schliesslich um eine am vom Kranturm entfernten Ende des Hinterteiles (2) des Auslegers (2, 3) befindliche zweite Kabelscheibe (33) herum zum Kranturm (1) zurückkehrt, derart dass dieser zweite Kabelteil (27) imstande ist nicht nur die Bewegung der Laufkatze (14) nach dem Kranturm (1) hinzu anzutreiben, sondern überdies den Aussenteil (3) des Auslegers (2, 3) aus dem Hinterteil (2) herauszuschieben, wenn die Bewegung der Laufkatze (14) nach dem turmseitigen Ende dieses Hinterteiles (2) des Auslegers (2, 3) blockiert ist.

2. Turmdrehkran gemäss dem Anspruch 1, dadurch gekennzeichnet, dass die Kabelwinde (28) auf dem turmseitigen Ende des Hinterteiles (2) des Kranauslegers (2, 3) angeordnet ist und die sich bis zu diesem Hinterteil (2) erstreckenden Enden der beiden Kabelteile (26 und 27) unmittelbar an der Trommel der sich an diesem Ende des Hinterteiles (2) des Auslegers befindlichen Kabelwinde (28) befestigt sind.

3. Turmdrehkran gemäss dem Anspruch 2, dadurch gekennzeichnet, dass der zweite Kabelteil (27) über zwei am turmseitigen Ende des Aussenteiles (3) des Auslegers (2, 3) vorgesehene Kabelscheiben (32) läuft.

4. Turmdrehkran gemäss irgendeinem der Ansprüche 1 bis 3, dadurch gekennzeichnet, dass die zwei Kabelteile (26 und 27) unterschiedliche Teile sind, welche beide mit einem Ende an der Laufkatze (14) befestigt sind und am anderen Ende in entgegengesetzten Richtungen auf der Trommel der Kabelwinde (28) aufgewickelt und an ihr befestigt sind.

5. Turmdrehkran gemäss irgendeinem der Ansprüche 1 bis 4, dadurch gekennzeichnet, dass der Ausleger (2, 3) wenigstens am turmseitigen Ende des Hinterteiles (2) und am Aussenende des Aussenteiles (3) einen Anschlag für die Laufkatze (14) aufweist, wobei dieser Anschlag die Entfernung der Laufkatze (14) von den betreffenden Auslegerteilen (2, 3) verhindert, und dass wenigstens der Anschlag auf dem Hinterteil (21) bzw. der Anschlag auf dem Aussenteil (3) die Bewegung der Laufkatze (14) nach dem turmseitigen Ende des Hinterteiles (2) während des Hinausschiebens des Auslegers (2, 3), bzw. nach dem vom Kranturm (1) entfernten Ende des Aussenteiles (3) während des Zurückziehens des Auslegers (2, 3) zu verhindern vermag.

6. Turmdrehkran gemäss irgendeinem der Ansprüche 1 bis 5, dadurch gekennzeichnet, dass er mit wenigstens einer Blockiervorrichtung (35) ausgestattet ist, die die Bewegung der Laufkatze (14) nach dem turmseitigen Ende des Hinterteiles (2) des Auslegers (2, 3) verhindert, wenn sie sich auf diesem Hinterteil befindet, und deren Bewegung nach dem Aussenende des Aussenteiles (3) desselben verhindert, wenn sie sich auf diesem Aussenteil befindet, derart dass dank dem Einsatz dieser Blockiervorrichtung (35) der Ausleger (2, 3) hinausgeschoben bzw. zurückgezogen werden kann.

7. Turmdrehkran gemäss irgendeinem der Ansprüche 1 bis 5, dadurch gekennzeichnet, dass er mit wenigstens einer Blockiervorrichtung (35) ausgestattet ist, die die Bewegung der Laufkatze (14) gleichzeitig in beiden Richtungen wenigstens auf einem der beiden Auslegerteile (2 oder 3) verhindern kann, derart dass der Aussenteil (3) sowohl hereingezogen als auch hinausgeschoben werden kann, wenn die Laufkatze (14) in beiden Richtungen auf einem der Auslegerteile (2 oder 3) durch die betreffende Blockiervorrichtung (35) blockiert ist.
